# EUROPÄISCHE PATENTSCHRIFT

(11) **EP 2 114 335 B1**
(45) Veröffentlichungstag und Bekanntmachung des Hinweises auf die Patenterteilung: **27.06.2012**
(21) Anmeldenummer: 08714776.5
(22) Anmeldetag: 20.03.2008
(51) Int. Cl.: A61G 5/06, A61G 5/04, A61G 5/14

(54) **FAHRZEUG MIT MITTENRADANTRIEB, INSBESONDERE ROLLSTUHL ODER AUFRICHTROLLSTUHL**
VEHICLE WITH CENTRAL WHEEL DRIVE, IN PARTICULAR A WHEELCHAIR OR STAND-UP WHEELCHAIR
VÉHICULE COMPRENANT UN ENTRAÎNEMENT DE ROUE MÉDIANE, EN PARTICULIER FAUTEUIL ROULANT OU FAUTEUIL ROULANT VERTICALISEUR

(30) Priorität: 24.08.2007 CH 13272007
(43) Veröffentlichungstag der Anmeldung: 11.11.2009
(62) Teilanmeldung aus: 11192335.5
(73) Patentinhaber: Levo AG Wohlen, 5610 Wohlen (CH)
(72) Erfinder: HUNZIKER, Kurt, 3612 Steffisburg (CH); RÄBER, Thomas, 5630 Muri (CH)
(74) Vertreter: Vossius & Partner
(86) Internationale Anmeldenummer: PCT/CH2008/000126
(87) Internationale Veröffentlichungsnummer: WO 2009/026731

(56) Entgegenhaltungen:
- WO-A-00/08910
- WO-A-2005/051279
- DE-A1- 19 816 879
- GB-A- 2 325 903
- US-A- 5 996 716
- US-A1- 2007 152 427

## Beschreibung

Die Erfindung betrifft ein Fahrzeug mit Mittenradantrieb, insbesondere Rollstuhl order Aufrichtrollstuhl, mit einem Fahrgestell und einer auf dem Fahrgestell angeordneten Sitzvorrichtung, wobei das Fahrgestell ein Vorderteil und ein Hinterteil aufweist, die mittels eines Gelenks gelenkig miteinander verbunden sind, sowie zwei separat motorisch antreibbare Mittenräder, zwei Vorderräder und mindestens ein Hinterrad.

So zeigt beispielsweise die US 5 904 214 einen Rollstuhl mit Mittenradantrieb mit zwei Mittenrädern, zwei als Schwenkräder ausgebildeten Vorderrädern und einem Hinterrad. Der Sitz ist über den Mittenrädern angeordnet. Jedes der beiden Mittenräder ist separat durch einen Motor antreibbar. Dies hat den Vorteil, dass der Rollstuhl auf engem Raum, zum Beispiel in einer Aufzugskabine, gewendet werden kann. Um so an Ort und Stelle zu wenden, betätigt der Rollstuhlbenutzer die Steuerung so, dass die beiden Mittenräder in einander entgegengesetzten Richtungen gedreht werden. Dabei wird der Benutzer samt dem Rollstuhl um die eigene Achse gedreht. Die Vorderräder dürfen das Wenden nicht behindern. Deshalb sind die Vorderräder als Schwenkräder ausgebildet. Dieser Rollstuhl hat den Nachteil, dass die Vorderräder als Schwenkräder ausgebildet sein müssen, damit sie das Wenden nicht behindern. Es steht daher wenig Platz für die Fussauflage zur Verfügung. Besonders nachteilig ist, dass mit diesem Rollstuhl Hindernisse, wenn sie eine gewisse Höhe übersteigen, nicht in langsamer Fahrt überwunden weiden können.

Durch die WO 2005/051279 ist ein sechsrädriger Rollstuhl bekannt geworden, bei dem auf jeder Seite des Fahrgestells ein zweiarmiger Hebel mittels eines Gelenks angelenkt ist. An jedem Hebelarm ist ein Rad angeordnet. Die Räder dieses Räderpaars sind durch eine Kette oder ein Zahnradgetriebe miteinander gekuppelt und gemeinsam durch einen Motor antreibbar. Die Anordnung der beiden Räderpaare und der Hinterräder ist so gewählt, dass das Gewicht des Stuhlbenutzers ungefähr gleichmässig auf die Räderpaare und die Hinterräder verteilt wird. Von der Funktion her betrachtet handelt es sich somit bei den genannten Räderpaaren um Vorderräder. Dank der gelenkigen Anordnung des zweiarmigen Hebels am Fahrgestell bleiben auch bei unebenen Gelände immer beide Räder der Räderpaare in Bodenkontakt. Dieser Rollstuhl weist nicht die Vorteile des vorher beschriebenen Rollstuhls mit Mittenantrieb auf. Ein Wenden an Ort und Stelle ist nicht möglich.

Auch Fahrzeuge mit Mittenradantrieb; insbesondere Rollstühle sollten in der Lage sein, Hindernisse zu überwinden. Wenn das Vorderrad eines Fahrzeugs an einem Hindernis, zum Beispiel der Kante eines Bordsteins, aufstösst werden zwei Kraftkomponente wirksam, nämlich eine erste Kraftkomponente, welche parallel und entgegengesetzt zur Fahrtrichtung verläuft und eine zweite Kraftkomponente, welche senkrecht zur Fahrtrichtung nach oben gerichtet ist. Je höher die zu übersteigende Kante des Hindernisses liegt, desto grösser wird die erste Kraftkomponente. Umso grösser muss somit die notwendige Antriebskraft sein, um das Hindernis überwinden zu können. Ist die Motorleistung relativ klein, kann das Hindernis bei langsamer Fahrt nicht überwunden werden. Um auch bei langsamer Fahrt das Hindernis überwinden zu können, kann der Durchmesser des Vorderrads vergrössert werden. Dies ist aber meist unerwünscht, sei es aus Platzmangel oder wegen der damit verbundenen unerwünschten Gewichtserhöhung.

In der US 5 964 473 wird vorgeschlagen, vor dem Vorderrad ein weiteres Rad, ein sogenanntes Heberad, vorgesehen. Dies ist etwas erhöht angeordnet und steht somit normalerweise nicht in Bodenkontakt. Beim Überwinden eines Hindernisses trifft zuerst das Heberad auf das Hindernis auf und hebt das Fahrgestell vorn etwas nach oben und erleichtert so das Übersteigen des Hindernisses durch das Vorderrad. Nachteilig ist aber, dass durch die Verwendung von Heberädern der Rollstuhl verteuert wird.

Das Überwinden von Hindernissen und das Fahrverhalten des Fahrzeugs, zum Beispiel bei verschneiten Fahrbahnen, kann verbessert werden, wenn nicht nur die Mittenräder, sondern auch die Vorder- und/oder Hinterräder motorisch antreibbar sind. So sieht beispielsweise die US 5 904 214 motorisch antreibbare Hinterräder vor. Die WO 2006/136046 offenbart einen Rollstuhl bei dem auf jeder Seite ein Mittenrad, ein Vorder- und/oder Hinterrad angeordnet ist, wobei eine endlose Kette dem gemeinsamen Antrieb dieser Räder dient. Der dort beschriebene Rollstuhl benötigt spezielle Schwenkräder, die mindestens ein Federgelenk aufweisen. Dadurch werden die Herstellungskosten des Rollstuhls verteuert.

Die bereits beschriebenen Rollstühle gemäss der US 5 904 214, US 5 964 473 und WO 2006/136046 haben alle den bereits eingangs erwähnten Vorteil, dass sie auf engem Raum wenden können. Diese Rollstühle sind aber keine Aufrichtrollstühle und gestatten daher nur einer sitzenden Person, nicht aber einer stehenden Person, eine Drehung um die eigene Achse durchzuführen.

In der DE 198 16 879 wird ein treppensteigender Rollstuhl mit kombiniertem Rad- und Raupenantrieb beschrieben, welcher vier dreh- und schwenkbare Schwingarme aufweist. Im Gegensatz zu Rollstühlen mit Mittenradantrieb ist der beschriebene Rollstuhl von wesentlich aufwendigerer Bauart und erlaubt kein Wenden auf sehr engem Raum.

Auch der Rollstuhl gemäss der US 2007/0152427 ist kein Rollstuhl mit Mittenradantrieb. Er besitzt grundsätzlich vier oder acht artikulierte Radeinheiten, deren Räder individuell motorisch antreibbar sind.

In der WO2005/051279 wird ein elektrischer Rollstuhl beschrieben, welcher einen Rahmen aufweist, an welchem vorn zwei Antriebswellen angeordnet sind, welche von elektrischen Motoren antreibbar sind. Jede Antriebswelle treibt über ein Getriebe zwei hintereinander angeordnete Vorderräder an. Weiter sind zwei Hinterräder vorgesehen. In der Beschreibung ist ausdrücklich von in-line angeordneten Vorderräderpaaren die Rede. Es liegt somit kein Rollstuhl mit Mittenradantrieb vor. Der beschriebene Rollstuhl kann somit auch nicht durch Drehung von Mittenrädern in einander entgegengesetzten Richtungen auf engem Raum gewendet werden.

Die GB 2 325 903 offenbart ein Fahrzeug mit einem Fahrgestell, das ein Vorderteil und ein Hinterteil aufweist, die mittels eines Gelenkes gelenkig miteinander verbunden sind. Am Vorderteil sind die Vorderräder und die Mittenräder angeordnet, welche von einem Vierradantrieb mit einem oder mehreren Motoren antreibbar sind. Auf ebenem Boden sind sowohl die Vorder- als auch die Hinterräder in Bodenkontakt, was den Nachtteil hat, dass ein Wenden auf engem Raum nicht möglich ist, weil die nicht lenkbaren Vorderräder dies verhindern. Auch ist es praktisch unmöglich, ohne Anlauf ein Hindernis in Vorwärtsfahrt zu überwinden. Vielmehr wird ausdrücklich für die Überwindung des Hindernisses Rückwärtsfahrt vorgeschrieben (Seite 7, Zeilen 2ff.). Um die Überwindung eines Hindernisses zu ermöglichen sind die Hinterräder erhöht angeordnet. Sie sind normalerweise nicht in Bodenkontakt. Weiter ist ein Sensor vorgesehen, mit dem ein Aktuator steuerbar ist, welcher das Vorderteil in bezug auf das Hinterteil vershwenkt, um mittels eines Hebelsystems ein Hilfsräderpaar anzuheben, damit es leicht über das Hindernis steigen kann. Zum gleichen Zweck bewirkt die Verschwenkung des Hinterteils auch ein Anheben der Mittenräder. Diese Konstruktion ist kompliziert und teuer und hat ausser dem bereits erwähnten Nachteil, dass ein Wenden auf engem Raum unmöglich ist, den weiteren Nachteil, dass ein relativ grosses Hindernis nur in Rückwärtsfahrt überwunden werden kann.

Es ist Aufgabe der Erfindung, ein Fahrzeug mit Mittenradantrieb, insbesondere einen Rollstuhl oder Aufrichtrollstuhl zu schaffen, der in der Lage ist, relativ grosse Hindernisse auch mit relativ geringer Geschwindigkeit zu überwinden, gute Fahreigenschaften auch beispielsweise bei verschneiter Fahrbahn aufweist, aber trotzdem die Vorteile des Mittenradantriebs besitzt, insbesondere auch die Fähigkeit auf engem Raum zu wenden. Mit einem Aufrichtrollstuhl sollte der Benutzer in der Lage sein, sowohl in Sitzstellung als auch in Stehstellung eine Drehung um die eigene Achse auszuführen.

Gemäss der Erfindung mit den Merkmalen des Anspruchs 1 ist ein Fahrzeug der eingangs erwähnten Gattung dadurch gekennzeichnet, dass die Vorderräder separat voneinander motorisch antreibbar sind und dass Antriebsmittel vorgesehen sind, mit welchen das Vorderteil des Fahrgestells in Bezug auf das Hinterteil verstellbar ist, um die Mittenräder ausser Bodenkontakt zu bringen. Normalerweise sind die Vorderräder nicht in Bodenkontakt. Sie behindern daher den sitzenden Benutzer des Fahrzeugs nicht daran, sich zusammen mit dem Fahrzeug um die eigene Achse zu drehen. Die Erfindung gestattet es aber auch dem stehenden Benutzer, eine Drehung um die eigene Achse durchzuführen, denn mittels der genannten Antriebsmittel kann das Vorderteil des Fahrgestells verstellt werden, um die Mittenräder ausser Bodenkontakt zu bringen. Weil die Vorderräder separat voneinander antreibbar sind, können sie, wie sonst die Mittenräder, in einander entgegengesetzte Richtungen angetrieben werden, so dass der stehende Benutzer um die eigene Achse gedreht wird. Da die Mittenräder nicht in Bodenkontakt sind, stellen sie kein Hindernis für eine solche Drehung dar. Die erfindungsgemässe Konstruktion des Fahrzeugs hat weiter den Vorteil, dass sie relativ einfach ist, aber trotzdem gute Fahreigenschaften gewährleistet. Im Gegensatz zum Rollstuhl gemäss der GB 2 325 903 kann ein Hindernis bei Vorwärtsfahrt überwunden werden. Dank der Tatsache, dass die Vorderräder normalerweise nicht in Bodenkontakt stehen, also in erhöhter Lage angeordnet sind, können sie beim Auftreffen auf ein Hindernis dieses auch leicht überwinden. Weil ferner die Vorderräder nicht als Schwenkräder ausgebildet sein müssen, steht viel Platz für die Fussauflage zur Verfügung. Da Mittenräder und Vorderräder motorisch antreibbar sind, verhält sich beispielsweise bei schneebedeckter Fahrbahn der Rollstuhl wie ein Fahrzeug mit Vierradantrieb. Tatsächlich sind auch vier Räder angetrieben. Das Hinterrad verfügt zwar nicht über einen motorischen Antrieb, aber dies wirkt sich nicht nachteilig auf das Fahrverhalten aus, weil das Gewicht des Benutzers bei einem Fahrzeug mit Mittenradantrieb zur Hauptsache auf den Mittenräder lastet. Bei einer vorteilhaften Ausführungsform der Erfindung bildet das Vorderteil einen zweiarmigen Hebel, wobei an einem Arm die Mittenräder und am anderen Arm die Vorderräder angeordnet sind. Federmittel, zum Beispiel ein Federgelenkelement oder eine Feder, können vorgesehen sein, um die Vorderräder normalerweise ausser Bodenkontakt zu halten. In dieser erhöhten Stellung erleichtern die Vorderräder das Überwinden von Hindernissen. Um auch Hindernisse bei der Rückwärtsfahrt leicht überwinden zu können, kann hinter dem Mittenrad ein Hilfsrad vorgesehen sein. Aus Kostengründen ist es vorteilhaft für das Mittenrad, das Vorderrad und gegebenenfalls für das Hilfsrad einen gemeinsamen motorischen Antrieb, in der Regel einen Elektromotor, vorzusehen. Das Mittenrad, das Vorderrad und gegebenenfalls das Hilfsrad, können durch eine endlose Kette, einen endlosen Zahnriemen, ein Zahnradgetriebe, eine Kardanwelle oder eine andere Vorrichtung miteinander in Wirkverbindung stehen.

Als Antriebsmittel zur Verstellung des Vorderteils kann ein vom Benutzer betätigbarer Motor, zum Beispiel ein Linearmotor, dienen. Bei einem Aufrichtrollstuhl kann aus Kostengründen auf einen solchen Motor verzichtet werden. Es genügt vielmehr den Aufrichtmechanismus des Aufrichtrollstuhls mit dem Vorderteil des Fahrgestells, zum Beispiel durch Verbindungsmittel, zum Beispiel einen Bowdenzug oder einen Seilzug, zu kuppeln. Diese Kupplung bewirkt dann, dass bei einem Übergang von der Sitzstellung in die Stehstellung das Vorderteil des Fahrgestells abgesenkt wird, sodass die Vorderräder in Bodenkontakt kommen und die Mittenräder ausser Bodenkontakt gebracht werden. Für den gleichen Zweck sind aber bei Rollstühlen und Aufrichtrollstühlen auch andere mechanische Mittel denkbar, zum Beispiel solche, die vom Stuhlbenützer betätigt werden. In dieser Stellung der Räder kann sich der stehende Rollstuhlbenutzer zusammen mit dem Aufrichtrollstuhl um die eigene Achse wenden, ohne dass die Mittenräder dies behindern.

Ausführungsbeispiele werden nun unter Bezugnahme auf die Zeichnungen beschrieben. Es zeigt:
- Fig. 1: einen Aufrichtrollstuhl,
- Fig. 2: einen Rollstuhl,
- Fig. 3: eine schematische Darstellung einer ersten Ausführungsform des Fahrgestells, Fig. 4 eine schematische Darstellung einer zweiten Ausführungsform des Fahrgestells,
- Fig. 5: den Aufrichtrollstuhl von Figur 1 in Sitzstellung,
- Fig. 6: den Aufrichtrollstuhl von Figur 1 und 5 in Stehstellung,
- Fig. 7: den Aufrichtrollstuhl wie in Figur 6, aber in perspektivischer Darstellung,
- Fig. 8: den Rollstuhl oder Aufrichtrollstuhl von hinten betrachtet,
- Fig. 9: verschiedene Phasen der Überwindung eines Hindernisses und,
- Fig. 10: verschiedene Phasen beim Herunterfahren über eine Bordsteinkante

Das in Fig. 1 dargestellte Fahrzeug ist als Aufrichtrollstuhl ausgebildet. Dieser besteht im Wesentlichen aus dem die Räder 13, 15, 17 aufweisenden Fahrgestell 11 und der Sitzvorrichtung 19. Diese ist mit einem nicht dargestellten Aufrichtmechanismus versehen, der es dem Benutzer erlaubt, sich aus der in den Figuren 1 und 5 dargestellten Sitzstellung in die in den Figuren 6 und 7 dargestellten Stehstellung zu begeben. Die Sitzvorrichtung ist so angeordnet, dass in der Sitzstellung das Gewicht des Stuhlbenützers im Wesentlichen auf den Mittenrädern und in der Stehstellung auf den Vorderrädern lastet. Aufrichtmechanismen sind seit langem bekannt. Von besonderem Vorteil erweist sich eine Aufrichteinheit, wie sie in der schweizerischen Patentanmeldung Nr. 1132/07 beschrieben wird. Wie aber später noch näher ausgeführt wird, kann das Fahrgestell 11 auch mit einer für gewöhnliche Rollstühle üblichen Sitzvorrichtung kombiniert werden. Schliesslich kann das Fahrzeug auch für andere Zwecke, zum Beispiel als Golfkart, ausgebildet werden.

Wie insbesondere aus Fig. 3 ersichtlich ist, besitzt das Fahrgestell 11 ein Vorderteil 21 und ein Hinterteil 23, welche mittels eines Gelenkes 25 gelenkig miteinander verbunden sind. Die Mittenräder 13 sind durch je einen Motor 27 (nur einer ist in Fig. 1 sichtbar) separat voneinander motorisch antreibbar. Auch die Vorderräder 15 sind motorisch antreibbar. Dadurch wird die Geländegängigkeit des Fahrzeugs erheblich verbessert. Wesentlich ist aber, dass auch der Antrieb der Vorderräder 15 separat voneinander erfolgt. Wenn somit die Vorderräder 15 in der Stehstellung des Benutzers in einander entgegengesetzter Richtung gedreht werden, wird der Benutzer um die eigene Achse verschwenkt. Dies erleichtert es dem Benutzer, Tätigkeiten stehend auszuführen.

Wie insbesondere aus Fig. 3 ersichtlich ist, bildet das Vorderteil 21 einen zweiarmigen Hebel. An einem Arm 29 sind die Mittenräder 13 und am anderen Arm 31 die Vorderräder 15 angeordnet. Durch Federmittel 33, zum Beispiel eine Schraubenfeder oder ein Federgelenkelement, ist der zweiarmige Hebel 21 gegen einen vorzugsweise aus elastomeren Material bestehenden Anschlag 35 am Hinterteil 23 vorgespannt, um die Vorderräder 15 beim Fahren auf einer ebenen Fahrbahn normalerweise ausser Bodenkontakt zu halten. Bei relativ starkem Bremsen können die Vorderräder 15 in Kontakt mit der Fahrbahn kommen und am Bremsvorgang mitwirken. Dabei wird der zweiarmige Hebel 21 durch die Feder 33 abgefedert, so dass der Benützer keinen Schlag empfindet.

Beim Übergang von der Sitzstellung (Fig. 1 und 5) in die Stehstellung (Fig. 6 und 7) werden die Vorderräder 15 durch Antriebsmittel in Bodenkontakt gebracht. Als Antriebsmittel 37 dient eine Zugstange oder ein Seilzug, welcher den Sitz 41 mit dem Arm 29 des zweiarmigen Hebels 21 verbinden. Diese Lösung hat den Vorteil, dass der Sitz beim Aufrichten Zug auf die Zugstange 37 ausübt und dadurch, ohne dass ein besonderer Motor notwenig wäre, die Vorderräder 15 in Bodenkontakt bringt. Bei einem Rollstuhl order anderem Fahrzeug ohne Aufrichtfunktion können jedoch motorische Antriebsmittel 37' (Fig. 2), zum Beispiel ein Linearmotor, vorgesehen werden, um je nach Bedarf die Vorderräder 15 in oder ausser Bodenkontakt zu bringen. Es ist aber auch möglich, bei einem Aufrichtrollstuhl einen Linearmotor 37' vorzusehen, damit auch in Sitzstellung die Vorderräder 15 in Bodenkontakt gebracht werden können.

Aus Fig. 7 ist ersichtlich, dass die Fussauflage 48 grosszügig dimensional werden kann, weil die Vorderräder 15 nicht als Schwenkräder ausgebildet sind.

Für den Antrieb des Mittenrads 13, des Vorderrads 15 und gegebenenfalls eines Hilfsrads 43 jeder Seite des Fahrzeugs ist der Motor 27 vorgesehen. Das Mittenrad 13 und das Vorderrad 15 stehen durch eine endlose Kette 45 miteinander in Wirkverbindung. Weiter stehen das Mittenrad 13 und gegebenenfalls das Hilfsrad 43 durch eine endlose Kette 47 (Fig. 2) miteinander in Wirkverbindung. Möglich wäre auch die Verwendung von endlosen Zahnriemen, Zahnradgetrieben, Kardawellen oder anderen Vorrichtungen.

Wie Fig. 8 zeigt, sind vorteilhaft zwei Hinterräder 17 auf einer Wippe 49 angeordnet, die um eine zentrale Schwenkachse 51 verschwenkbar sind. Als Schwenkachse 51 kann ein Federgelenkelement, zum Beispiel vom Typ ROSTA, dienen.

Der Benutzer des Fahrzeugs ist in der Lage, relativ grosse Hindernisse zu überwinden, und zwar auch mit geringer Geschwindigkeit. Fig. 9 zeigt die verschiedenen Phasen der Überwindung eines Hindernisses.
a) Das Fahrzeug fährt mit angetriebenen Mitten- und Vorderrädern zum Hindernis.
b) Das Fahrzeug klettert mit angetriebenen Vorderrädern auf das Hindernis, wobei die Mittenräder vom Boden abgehoben werden, wenn die Hinterräder nicht gefedert sind.
c) Die Vorderräder haben das Hindernis überwunden.
d) Das Fahrzeug klettert mit den angetriebenen Mittenräder auf das Hindernis.
e) Die Mittenräder haben das Hindernis überwunden. Falls ein Hilfsrad vorhanden ist, wird das Fahrzeug nach vom gekippt und ermöglicht so den nachfolgenden Schwenkräder das Überfahren des Hindernisses.
f) Das Fahrzeug hat das Hindernis überwunden.

Fig. 10 zeigt die verschiedenen Phasen beim Hinunterfahren eines Hindernisse.
a) Das Fahrzeug befindet sich in einer Stellung in welcher die Vorderräder über die Bordsteinkante herausragen.
b) Die Mittenräder fahren über die Bordsteinkante herab.
c) Falls ein Hilfsrad vorhanden ist, macht dieses kurzzeitig Bodenkontakt
d) Auch ohne dass das Hilfsrad angetrieben wird, fährt das Fahrzeug mit dem Hilfsrad über die Bordsteinkante, denn die Vorderräder sorgen für Antrieb.
e) Das Fahrzeug fährt mit den Hinterrädern über die Bordsteinkante. Falls die Hinterräder gefedert sind, können die Mittenräder bereits Bodenkontakt machen.
f) Das Fahrzeug ist über die Bordsteinkante gefahren. Die Vorderräder sind nicht mehr in Bodenkontakt.

## Patentansprüche

1. Fahrzeug mit Mittenradantrieb, bei welchem das Gewicht eines Benutzers zur Hauptsache auf den Mittenrädern lastet, insbesondere Rollstuhl oder Aufrichtrollstuhl, mit einem Fahrgestell (11) und einer auf dem Fahrgestell (11) angeordneten Sitzvorrichtung (19), wobei das Fahrgestell (11) ein Vorderteil (21) und ein Hinterteil (23) aufweist die mittels eines Gelenks (25) gelenkig miteinander verbunden sind, sowie zwei separat voneinander motorisch antreibbare Mittenräder (13), zwei separat voneinander motorisch antreibbare Vorderräder (15) und mindestens ein Hinterrad (17), **dadurch gekennzeichnet, dass** Antriebsmittel (37, 37') vorgesehen sind, mittels welchen das Vorderteil (21) des Fahrgestells (11) in Bezug auf das Hinterteil (23) verstellbar ist, um die Mittenräder (13) ausser Bodenkontakt und die Vorderräder (15) in Bodenkontakt zu bringen.

2. Fahrzeug nach Anspruch 1, **dadurch gekennzeichnet dass** das Vorderteil (21) einen zweiarmigen Hebel bildet, wobei an einem Arm (29) die Mittenräder (13) und am anderen Arm (31) die Vorderräder (15) angeordnet sind.

3. Fahrzeug nach Anspruch 2, **dadurch gekennzeichnet, dass** Federmittel (33), zum Beispiel ein Federgelenkelement oder eine Feder vorgesehen sind, welche das Vorderteil (21) gegen einen Anschlag (35) am Hinterteil (23) vorspannt, um die Vorderräder (15) normalerweise ausser Bodenkontakt zu halten.

4. Fahrzeug nach einem der Ansprüche 1 bis 3, **dadurch gekennzeichnet, dass** hinter dem Mittenrad (13) ein Hilfsrad (43) vorgesehen ist

5. Fahrzeug nach einem der Ansprüche 1 bis 4, **dadurch gekennzeichnet, dass** für das Mittenrad (13), das Vorderrad (15) und gegebenenfalls das Hilfsrad (43) jeder Seite des Fahrzeugs ein gemeinsamer motorischer Antrieb (27) vorgesehen ist.

6. Fahrzeug nach Anspruch 5, **dadurch gekennzeichnet, dass** das Mittenrad (13), das Vorderrad (15) und gegebenenfalls das Hilfsrad (43) über eine endlose Kette (45), einen endlosen Zahnriemen, ein Zahnradgetriebe, eine Kardanwelle oder eine andere Vorrichtung miteinander in Wirkverbindung stehen.

7. Fahrzeug nach einem der Ansprüche 1 bis 6, **dadurch gekennzeichnet, dass** das Hinterrad (17) gefedert ist.

8. Fahrzeug nach einem der Ansprüche 1 bis 7, **dadurch gekennzeichnet dass** zwei Hinterräder (17) vorgesehen sind und dass die Hinterräder (17) auf einer Wippe (49) angeordnet sind, welche um eine zentrale Schwenkachse (51) verschwenkbar ist.

9. Fahrzeug nach Anspruch 8, **dadurch gekennzeichnet dass** als Schwenkachse (51) ein Federgelenkelement dient.

10. Fahrzeug nach einem der Ansprüche 1 bis 9, **dadurch gekennzeichnet dass** als Antriebsmittel zur Verstellung des Vorderteils ein vom Benutzer betätigbarer Motor (37'), zum Beispiel ein Linearmotor, dient

11. Fahrzeug nach einem der Ansprüche 1 bis 9, **dadurch gekennzeichnet, dass** ein Aufrichtmechanismus für die Sitzvorrichtung (19) und Mittel vorgesehen sind, um den Aufrichtmechanismus von der Sitzstellung in die Stehstellung und ungekehrt zu bewegen, und dass die Sitzvorrichtung (19) mit dem Vorderteil (21) des Fahrgestells (11) durch ein Verbindungsmittel (37) gekoppelt ist, um beim Übergang von der Sitzstellung in die Stehstellung die Vorderräder (15) in Bodenkontakt zu bringen.

12. Fahrzeug nach Anspruch 11, **dadurch gekennzeichnet dass** als Verbindungsmittel eine Zugstange (37) oder ein Seilzug dient, welche den Sitz (41) mit dem die Mittenräder (13) tragenden Arm (29) des zweiarmigen Hebels (21) verbindet.

## Claims

1. A vehicle having a central wheel drive in which the weight of a user is mainly supported by the central wheels, particularly a wheel chair or stand-up chair, the vehicle comprising a chassis (11) and a seat device (19) arranged on the chassis (11), the chassis having a front part (21) and a rear part (23) which are connected to each other in an articulated manner by a joint (25), and two central wheels (13) which can be motor-driven separately from each other, two front wheels (15) which can be motor-driven separately from each other and at least one rear wheel (17), **characterized in that** drive means (37, 37') are provided by means of which the front part (21) of the chassis (11) can be adjusted in relation to the rear part (23) in order to bring the central wheels (13) out of contact with the ground and the front wheels (15) into contact with the ground.

2. The vehicle according to claim 1 **characterized in that** the front part (21) forms a two-armed lever, wherein the central wheels (13) are arranged at one arm (29) and the front wheels (15) are arranged on the other arm (31).

3. The vehicle according to claim 2, **characterized in that** spring means (33), for example a spring joint element or a spring, are provided for biasing the front part (21) against a stop (35) on the rear part (23) in order to hold the front wheels (15) normally out of contact with the ground.

4. The vehicle according to any one of claims 1 to 3, **characterized in that** an auxiliary wheel (43) is provided behind the central wheel (13).

5. The vehicle according to any one of claims 1 to 4, **characterized in that** a common motor drive (27) is provided for the central wheel (13), the front wheel (15) and if appropriate the auxiliary wheel (43) of each side of the vehicle.

6. The vehicle according to claim 5, **characterized in that** the central wheel (13), the front wheel (15) and if appropriate the auxiliary wheel (43) are operatively connected via an endless chain (45), an endless toothed belt, a toothed gearing, a cardan shaft or any other means.

7. The vehicle according to any one of claims 1 to 6, **characterized in that** the rear wheel (17) is spring-mounted.

8. The vehicle according to any one of claims 1 to 7, **characterized in that** two rear wheels (17) are provided and that two rear wheels (17) are arranged on a rocker (49) which is pivotable about a central pivot axis (S1).

9. The vehicle according to claim 8, **characterized in that** a spring joint element serves as pivot axis (51).

10. The vehicle according to any one of claims 1 to 9, **characterized in that** a motor (37'), for example a linear motor, which can be actuated by the user serves as drive means for adjusting the front part.

11. The vehicle according to claims 1 to 9, **characterized in that** a stand-up mechanism for the seat device (19) and means for moving the stand-up mechanism from the sitting position to the standing position and vice versa are provided, and that the seat device (19) is coupled to the front part (21) of the chassis (11) by connecting means (37) for bringing the front wheels (15) into contact with the ground during the transition from the sitting position into the standing position.

12. The vehicle according to claim 11, **characterized in that** a pull rod (37) or a cable pull serves as connecting means which connects the seat (41) to the arm (29) of the two-armed lever (21) supporting the central wheels (13).

## Revendications

1. Véhicule comportant un entraînement de roue médiane, dans lequel le poids d'un utilisateur exerce une charge principalement sur les roues médianes, en particulier fauteuil roulant ou fauteuil roulant verticalisateur, comportant un châssis (11) et un dispositif d'assise (19) disposé sur le châssis (11), sachant que le châssis (11) présente une partie avant (21) et une partie arrière (23) reliées entre elles de manière articulée au moyen d'une articulation (25), ainsi que deux roues médianes (13) pouvant être entraînées de manière motorisée séparément l'une de l'autre, deux roues avant (15) pouvant être entraînées de manière motorisée séparément l'une de l'autre et au moins une roue arrière (17), **caractérisé en ce que** sont prévus des moyens d'entraînement (37, 37'), lesquels permettent de déplacer la partie avant (21) du châssis (11) par rapport à la partie arrière (23) pour que les roues médianes (13) ne soient plus en contact avec le sol et que les roues avant (15) soient amenées en contact avec le sol.

2. Véhicule selon la revendication 1, **caractérisé en ce que** la partie avant (21) forme un levier à deux bras, les roues médianes (13) étant disposées sur un bras (29) et les roues avant (15) étant disposées sur l'autre bras (31).

3. Véhicule selon la revendication 2, **caractérisé en ce que** des moyens à ressort (33), par exemple un élément articulé à ressort ou un ressort, sont prévus, lesquels précontraignent la partie avant (21) contre une butée (35) au niveau de la partie arrière (23), pour maintenir les roues avant (15) hors de contact avec le sol dans des conditions habituelles.

4. Véhicule selon l'une quelconque des revendications 1 à 3, **caractérisé en ce qu'**une roue auxiliaire (43) est prévue derrière la roue médiane (13).

5. Véhicule selon l'une quelconque des revendications 1 à 4, **caractérisé en ce qu'**un dispositif d'entraînement motorisé commun (27) est prévu de chaque côté du véhicule pour la roue médiane (13), la roue avant (15) et éventuellement la roue auxiliaire (43).

6. Véhicule selon la revendication 5, **caractérisé en ce que** la roue médiane (13), la roue avant (15) et éventuellement la roue auxiliaire (43) sont en liaison fonctionnelle entre elles par l'intermédiaire d'une chaîne sans fin (45), d'une courroie dentée sans fin, d'une transmission par engrenage, d'un arbre cardan ou d'un autre dispositif.

7. Véhicule selon l'une quelconque des revendications 1 à 6, **caractérisé en ce que** la roue arrière (17) est avec suspension.

8. Véhicule selon l'une quelconque des revendications 1 à 7, **caractérisé en ce que** deux roues arrière (17) sont prévues, et **en ce que** les roues arrière (17) sont disposées sur une bascule (49) qui peut être pivotée autour d'un axe de pivotement (51) central.

9. Véhicule selon la revendication 8, **caractérisé en ce qu'**un élément articulé à ressort sert d'axe de pivotement (51).

10. Véhicule selon l'une quelconque des revendications 1 à 9, **caractérisé en ce qu'**un moteur pouvant être activé par l'utilisateur (37'), par un exemple un moteur linéaire, sert de moyen d'entraînement servant à déplacer la partie avant.

11. Véhicule selon l'une quelconque des revendications 1 à 9, **caractérisé en ce qu'**un mécanisme verticalisateur pour le dispositif d'assise (19) et des moyens sont prévus afin de déplacer le mécanisme verticalisateur d'une position assis dans une position debout et inversement, et **en ce que** le dispositif d'assise (19) est couplé à la partie avant (21) du châssis (11) par un moyen d'assemblage (37) afin d'amener en contact avec le sol les roues avant (15) lors du passage de la position assis à la position debout.

12. Véhicule selon la revendication 11, **caractérisé en ce qu'**une tige de traction (37) ou un câble de transmission sert de moyen d'assemblage, lequel relie le siège (41) avec le bras (29) du levier (21) à deux bras, supportant les roues médianes (13) à la bascule.
